# EUROPÄISCHE PATENTSCHRIFT

(11) **EP 3 020 101 B1**
(45) Veröffentlichungstag und Bekanntmachung des Hinweises auf die Patenterteilung: **05.07.2017**
(21) Anmeldenummer: 14736642.1
(22) Anmeldetag: 08.07.2014
(51) Int. Cl.: H01R 13/58, H01R 13/506, H01R 13/6463

(54) **STECKVERBINDER**
ELECTRICAL CONNECTOR
CONNECTEUR ÉLECTRIQUE

(30) Priorität: 11.07.2013 DE 202013006297 U
(43) Veröffentlichungstag der Anmeldung: 18.05.2016
(73) Patentinhaber: Rosenberger Hochfrequenztechnik GmbH & Co. KG, 83413 Fridolfing (DE)
(72) Erfinder: ZEBHAUSER, Martin, 83410 Laufen (DE); BREDBECK, Till, 83278 Traunstein (DE); SCHMIDT, Christian, 92533 Wernberg-Köblitz (DE)
(74) Vertreter: Zeitler Volpert Kandlbinder Patent- und Rechtsanwälte Partnerschaft mbB
(86) Internationale Anmeldenummer: PCT/EP2014/001874
(87) Internationale Veröffentlichungsnummer: WO 2015/003800

(56) Entgegenhaltungen:
- WO-A1-97/01874
- DE-U1-202012 007 577
- US-A- 4 421 376
- US-B1- 6 439 920

## Beschreibung

Die Erfindung betrifft einen Steckverbinder mit einem Gehäuse und mindestens einem innerhalb des Gehäuses fixierten Kontaktelement, das zur Verbindung mit mindestens einer teilweise von einem Kabelmantel umgebenen Ader eines Kabels ausgebildet ist. Weiterhin betrifft die Erfindung ein System aus einem solchen Steckverbinder und einem Kabel. Insbesondere betrifft die Erfindung ein System aus einem Twisted-Pair-Kabel und einem Steckverbinder mit zwei Kontaktelementen.

Twisted-Pair-Kabel sind schon lange aus dem Bereich der Signal- und Datenübertragung bekannt. Mit "Twisted-Pair" werden Kabel bezeichnet, bei denen die Adern (d.h. die jeweils von einem Isoliermantel umgebenen Leiter des Kabels) paarweise miteinander verdrillt sind. Gegenüber Kabeln, bei denen die Adernpaare parallel geführt sind, weisen Twisted-Pair-Kabel mit ihren verdrillten Adernpaaren einen besseren Schutz gegenüber äußeren magnetischen Wechselfeldern und elektrostatischen Beeinflussungen au f, da sich bei einer symmetrischen Signalübertragung durch das Verdrillen der Adernpaare die Beeinflussungen durch äußere Felder größtenteils gegenseitig aufheben.

Steckverbinder kommen zum Einsatz, um elektrisch leitende Bauteile, wie z.B. Kabel, elektrisch leitend miteinander zu verbinden.

Bei der Verbindung eines Twisted-Pair-Kabels mit einem konventionellen Steckverbinder ist vorgesehen, den äußeren, die Adern umgebenden Kabelmantel in einem Abschnitt, mit dem diese innerhalb eines Gehäuses des Steckverbinders geführt werden, zu entfernen. Dann werden die zusätzlich von ihrem Isoliermantel befreiten Enden der Leiter der Adern mit Kontaktelementen des Steckverbinders dauerhaft verbunden. Die Kontaktelemente sind wiederum in dem Gehäuse fixiert. Innerhalb des Gehäuses, d.h. in dem Abschnitt, in dem der Kabelmantel entfernt ist, verlaufen die Adern im Wesentlichen parallel. Dieser Abschnitt des Twisted-Pair-Kabels könnte somit einer stärkeren Beeinflussung durch äußere Felder ausgesetzt sein.

Um eine solche erhöhte Beeinflussung zu vermeiden, ist regelmäßig vorgesehen, in den Steckverbinder und insbesondere das Gehäuse des Steckverbinders eine Schirmung zu integrieren. Dies führt jedoch zu relativ hohen Kosten für den Steckverbinder, da die Möglichkeit entfällt, das Gehäuse kostengünstig ausschließlich aus elektrisch isolierenden bzw. nicht leitenden Kunststoffen auszubilden.

Bei nahezu sämtlichen Systemen aus Steckverbinder und Kabel ist es relevant, eine Zugentlastung für die Verbindung der Adern mit dem Kontaktelement zu schaffen, um zu verhindern, dass eine Zugbelastung auf Steckverbinder und Kabelmantel auf diese Verbindung übertragen wird. Die Integration einer Zugentlastung in ein solches System ist in der Regel mit einem relativ komplexen Aufbau des Steckverbinders und folglich relativ hohen Herstellungskosten sowie mit einer relativ komplexen Montage des Systems und folglich relativ hohen Montagekosten verbunden. Durch die Integration einer Zugentlastung erhöhen sich somit die Stückkosten für das System.Die Druckschriften WO/9701874 A1, US 6 439 920 B1 und US 4 421 376 A beschreiben jeweils einen Steckverbinder mit einem Gehäuse zur Aufnahme von Kabeln, wobei das Gehäuse mehrere miteinander verbundene Gehäuseteile aufweist.

Ausgehend von diesem Stand der Technik lag der Erfindung die Aufgabe zugrunde, ein System aus einem Steckverbinder und einem Kabel, insbesondere Twisted-Pair-Kabel anzugeben, dessen Stückkosten möglichst gering sind.

Diese Aufgabe wird durch einen Steckverbinder und ein System gemäß den unabhängigen Ansprüchen gelöst. Vorteilhafte Ausgestaltungen des erfindungsgemäßen Steckverbinders und des erfindungsgemäßen Systems sind Gegenstand der jeweiligen abhängigen Ansprüche und ergeben sich aus der nachfolgenden Beschreibung der Erfindung.

Ein gattungsgemäßer Steckverbinder mit einem Gehäuse und mindestens einem innerhalb des Gehäuses angeordneten Kontaktelement, das zur Verbindung mit mindestens einer von einem Mantel umgebenen Litze eines Kabels ausgebildet ist, ist erfindungsgemäß dadurch weitergebildet, dass das Gehäuse (ggf. zusätzlich zu weiteren Gehäuseteilen) zwei Gehäuseteile umfasst, die derart ausgebildet sind, dass sie zur Montage des Steckverbinders aneinander gesetzt und durch ein Verschieben relativ zueinander in Längsrichtung des Steckverbinders bis in eine Endstellung verbunden werden, wobei durch das Verschieben ein zur Aufnahme eines Abschnitts des Mantels vorgesehener Teil zumindest eines der Gehäuseteile radial deformiert wird, um den Mantel (vorzugsweise klemmend) zu fixieren.

Als "Längsrichtung" wird erfindungsgemäß diejenige Orientierung verstanden, die durch die Relativbewegung des Steckverbinders zu einem Gegenstecker beim Zusammenstecken dieser Elemente definiert ist. Insbesondere kann die Längsrichtung des Steckverbinders somit entsprechend einer Längsachse des Kontaktelements ausgerichtet sein.

Bei dem Mantel kann es sich insbesondere um den die Litze direkt umgebenden (Adern-)Mantel (zusammen eine Ader) oder um den mehrere Litzen oder Adern umgebenden Kabelmantel handeln.

Durch die erfindungsgemäße Ausgestaltung des Steckverbinders kann eine Fixierung des Mantels an dem Gehäuse, die die Funktion einer Zugentlastung für die Verbindung zwischen der Ader und dem Kontaktelement übernimmt, auf kostengünstige Art und Weise sowohl hinsichtlich der Herstellungs- als auch der Montagekosten realisiert werden. Hinzu kommt, dass die radiale Deformation des Gehäuses zumindest teilweise auf den regelmäßig flexiblen Mantel übertragen wird, wodurch auch eine Klemmung des oder der innerhalb des Mantels geführten Litzen erfolgt.

Zur Verbesserung der Fixierung des Mantels in dem Gehäuse kann vorzugsweise vorgesehen sein, dass der radial deformierbare Teil des Gehäuseteils einen Vorsprung aufweist. Dieser Vorsprung kann bei der radialen Deformation in den vorzugsweise aus einem leicht deformierbaren Werkstoff ausgebildeten Mantel eindringen und dadurch eine Art formschlüssige Verbindung ausbilden. Dabei kann der Vorsprung insbesondere (zumindest in einem Abschnitt) teilkreisförmig und/oder im Querschnitt spitz zulaufend ausgebildet sein.

Um eine dauerhafte Verbindung der Gehäuseteile in der Endstellung zu gewährleisten, kann vorgesehen sein, dass diese in der Endstellung mittels einer Rastverbindung gegen ein Lösen in Längsrichtung des Steckverbinders gesichert sind. Die Rastverbindung kann dabei unlösbar oder (zerstörungsfrei) lösbar ausgebildet sein.

Als "Rastverbindung" wird eine formschlüssige Verbindung verstanden, die durch das federbelastete Eingreifen eines Vorsprungs des einen Gehäuseteils in eine Vertiefung des anderen Gehäuseteils wirkt.

Alternativ oder zusätzlich zu der Rastverbindung können die Gehäuseteile auch kraftschlüssig in der Endstellung verbunden sein.

In einer weiterhin bevorzugten Ausgestaltung des erfindungsgemäßen Steckverbinders kann zudem eine Sicherung der Gehäuseteile in der Endstellung gegen ein Lösen quer (insbesondere senkrecht) zur Längsrichtung des Steckverbinders vorgesehen sein. Diese Sicherung kann insbesondere derart ausgebildet sein, dass infolge des Verschiebens mindestens ein Vorsprung eines der Gehäuseteile in mindestens eine entsprechende Vertiefung des anderen Gehäuseteils eingreift.

Ein erfindungsgemäßes System umfasst zumindest einen erfindungsgemäßen Steckverbinder sowie ein daran angeschlossenes Kabel mit mindestens einer von einem Mantel umgebenen Litze, wobei die mindestens eine Litze mit dem mindestens einen Kontaktelement elektrisch leitend verbunden ist und ein Abschnitt des Mantels in zumindest einem der Gehäuseteile fixiert ist.

In einer weiterhin bevorzugten Ausgestaltung des erfindungsgemäßen Steckverbinders sind (mindestens) zwei, vorzugsweise parallel angeordnete Kontaktelemente vorgesehen. Ein solcher Steckverbinder eignet sich für einen Anschluss an die (mindestens) zwei verdrillten Litzen (vorzugsweise Adern) eines Twisted-Pair-Kabel, wie dies in einer bevorzugten Ausgestaltung des erfindungsgemäßen Systems vorgesehen ist.

In einer bevorzugten Ausgestaltung eines solchen erfindungsgemäßen Systems kann dann vorgesehen sein, dass die Litzen oder Adern innerhalb des Gehäuses in einer die Verdrillung des Twisted-Pair-Kabels fortsetzenden (d.h. insbesondere eine identische Schlaglänge aufweisenden) Verdrillung geführt sind. Dabei erfolgt die Fortsetzung der Verdrillung besonders bevorzugt möglichst bis direkt zu den Kontaktelementen.

Durch eine solche Ausgestaltung des erfindungsgemäßen Systems kann erreicht werden, dass die guten Übertragungseigenschaften von Twisted-Pair-Kabeln auch weitgehend für den Steckverbinder erreicht werden, ohne dass es dafür einer Schirmung des Steckverbinders bedarf. Dadurch kann, wie dies vorzugsweise vorgesehen ist, das Gehäuse vollständig aus elektrisch isolierendem Kunststoff ausgebildet sein und insbesondere keine Schirmung ausbilden. Dadurch können die Herstellungskosten für den erfindungsgemäßen Steckverbinder gering gehalten werden. Dies gilt insbesondere dann, wenn, wie weiterhin bevorzugt vorgesehen ist, die Gehäuseteile ohne weitere Nachbearbeitung, wie z.B. einem teilweise metallischen Beschichten, durch Spritzgießen hergestellt werden.

Die Fixierung des Mantels in dem Gehäuse des erfindungsgemäßen Steckverbinders kann bereits in ausreichendem Maße dafür sorgen, dass die Verdrillung der Litzen oder Adern innerhalb des Gehäuses fortgesetzt wird. Dies gilt insbesondere, wenn die Fixierung des Kabelmantels (auch) derart ist, dass diese gegen ein Verdrehen des Mantels in dem Gehäuse sichert. Dabei kann sich zudem besonders vorteilhaft auswirken, wenn die radiale Deformation des Gehäuses über den flexiblen Mantel auf die Litzen oder Adern übertragen wird, die somit in der verdrillten Anordnung geklemmt und dadurch fixiert werden. Alternativ oder zusätzlich kann das Gehäuse des erfindungsgemäßen Steckverbinders aber auch so ausgebildet sein, dass es eine Führung ausbildet, durch die die Litzen oder Adern in einer die Verdrillung des Twisted-Pair-Kabels fortsetzenden Verdrillung fixiert sind. Beispielsweise können die Wände eines Führungsraums des Gehäuses entsprechend der Raumform der in der vorgesehenen Verdrillung geführten Litzen oder Adern ausgebildet sein. Alternativ oder zusätzlich dazu können auch mindestens ein, vorzugsweise zwei oder mehr Führungszapfen vorgesehen sein, die in dem Führungsraum, in dem die Litzen oder Adern geführt sind, angeordnet sind. Um diese Zapfen können die Litzen oder Adern bogenförmig herumgeführt sein, wodurch in Verbindung mit den Innenwänden des Führungsraums die Verdrillung der Litzen oder Adern fixiert sein kann. Dabei erstrecken sich die Zapfen vorzugsweise quer und insbesondere senkrecht zu einer Ebene, die von Längsachsen der zwei, vorzugsweise eine längliche und insbesondere zylindrische Form aufweisenden Kontaktelemente aufgespannt wird. Dabei kann besonders bevorzugt vorgesehen sein, dass die Zapfen in einem identischen Abstand zu den Längsachsen der beiden Kontaktelemente angeordnet sind. Dadurch wird eine grundsätzlich angestrebte, weitgehend symmetrische Führung der Litzen oder Adern und damit eine weitgehend übereinstimmende Länge der in dem Gehäuse geführten Abschnitte der Litzen oder Adern des Twisted-Pair-Kabels unterstützt, was sich positiv auf die elektrischen Eigenschaften des erfindungsgemäßen Systems auswirken kann.

Die Erfindung wird nachfolgend anhand eines in den Zeichnungen dargestellten Ausführungsbeispiels näher erläutert. In den Zeichnungen zeigt:
- Fig.1:: ein erfindungsgemäßes System in einer ersten perspektivischen Ansicht;
- Fig. 2:: das System gemäß Fig. 1 ohne das obere Gehäuseteil;
- Fig. 3:: das untere Gehäuseteil des Systems gemäß Fig. 1 in einer perspektivischen Ansicht; und
- Fig. 4:: das obere Gehäuseteil des Systems gemäß Fig. 1 in einer perspektivischen Ansicht.

Die Fig. 1 zeigt ein erfindungsgemäßes System, das einen erfindungsgemäßen Steckverbinder 1 und ein damit elektrisch und mechanisch verbundenes (Twisted-Pair-)Kabel 2 mit zwei verdrillten Adern 3 umfasst.

Der Steckverbinder 1 weist neben einem zweiteiligen Gehäuse zwei Kontaktelemente 4 auf, die in dem Gehäuse fixiert gelagert sind und steckseitige sowie kabelseitige Enden aufweisen. An den kabelseitigen Enden sind die Kontaktelemente 4 über Crimpverbindungen mit jeweils einem abisolierten Abschnitt der Litze eines der zwei Adern 3 des Kabels 2 verbunden. Die steckseitigen Enden sind dazu vorgesehen, komplementäre Kontaktelemente eines Gegensteckverbinders (nicht dargestellt) zu kontaktieren, wobei die buchsenförmigen Kontaktelemente 4 des Steckverbinders 1 stiftförmige Kontaktelemente des Gegensteckverbinders aufnehmen und dabei radial elastisch aufgeweitet werden, was durch eine entsprechende Längsschlitzung der Kontaktelemente ermöglicht wird.

Die Lagefixierung der Kontaktelemente 4 in dem Gehäuse wird durch jeweils einen umlaufenden Vorsprung 5 der Kontaktelemente 4 realisiert, der in einer umlaufenden Nut des Gehäuses angeordnet ist.

Das Gehäuse des Steckverbinders umfasst zwei Gehäuseteile, ein erster, in der Fig. 1 unten dargestellter Gehäuseteil 6 sowie ein zweiter, in der Fig. 1 oben dargestellter Gehäuseteil 7. Jeder der Gehäuseteile 6, 7 umfasst einen steckseitigen Abschnitt, in dem im montierten Zustand des Steckverbinders 1 die Kontaktelemente 4 angeordnet sind. In diesem Abschnitt verläuft die Trennebene zwischen den Gehäuseteilen 6, 7 koplanar zu derjenigen Ebene, die von den Längsachsen der beiden (mit Ausnahme der Crimpverbindungen kreis- oder ringförmige Querschnitte aufweisenden) Kontaktelemente 4 aufgespannt wird. Weiterhin umfasst jeder Gehäuseteil 6, 7 einen kabelseitigen Abschnitt, der zur Aufnahme des in dem Gehäuse aufgenommenen Abschnitts des Kabels 2 vorgesehen ist. In diesem Abschnitt verläuft die Trennebene parallel zu der von den Längsachsen der beiden Kontaktelemente 4 aufgespannten Ebene.

In dem jeweiligen kabelseitigen Abschnitt bilden beide Gehäuseteile 6, 7 an die Trennebene angrenzend jeweils vier Vorsprünge 8 aus, wobei jeweils zwei Vorsprünge 8 in Längsrichtung des Steckverbinders voneinander beabstandet auf jeder Seite beider Gehäuseteile 6, 7 angeordnet sind. Die jeweils zwei Vorsprünge 8 bilden weiterhin eine Begrenzung für eine sich in Längsrichtung erstreckende Vertiefung 9 auf jeder Seite beider Gehäuseteile 6, 7 aus.

Zur Montage des Steckverbinders 1 werden die beiden Gehäuseteile 6, 7 in Längsrichtung derart zueinander versetzt positioniert, dass die Vorsprünge 8 des einen Gehäuseteils 6, 7 neben den Vorsprüngen 8 des anderen Gehäuseteils 7, 6 angeordnet sind. Dadurch können die Gehäuseteile 6, 7 bis zu einem Kontakt der die Trennebene ausbildenden Kontaktflächen beider Gehäuseteile 6, 7 (in einer Richtung senkrecht zur Längsrichtung) zusammengesteckt werden, ohne dass die Vorsprünge 8 kollidieren. Die Vorsprünge 8 beider Gehäuseteile 6, 7 befinden sich dann in den Vertiefungen 9 des jeweils anderen Gehäuseteils 7, 6.

Eine Verbindung der Gehäuseteile 6, 7 erfolgt anschließend durch ein Verschieben der beiden Gehäuseteile 6, 7 relativ zueinander in Längsrichtung, bis die in der Fig. 1 dargestellte Endstellung erreicht ist. In dieser Endstellung überdecken die vier Vorsprünge 8 beider Gehäuseteile 6, 7 einander zumindest teilweise. Dadurch wird verhindert, dass sich die Gehäuseteile 6, 7 in einer Richtung quer zur Längsrichtung des Steckverbinders 1 voneinander lösen können.

Ein Lösen der Gehäuseteile 6, 7 voneinander in Längsrichtung wird durch eine Rastverbindung verhindert. Die Rastverbindung wird von den zwei kabelseitig gelegenen Vorsprüngen 8a des ersten Gehäuseteils 6 im Zusammenwirken mit einem kabelseitigen Endabschnitt 10 des zweiten Gehäuseteils 7 ausgebildet.

Diese Vorsprünge 8a sind sich in Richtung des kabelseitigen Endes des ersten 6 Gehäuseteils verbreiternd ausgebildet, wodurch schräg zur Längsrichtung verlaufende Kontaktflächen der Vorsprünge 8a ausgebildet werden. Auf diese Kontaktflächen wird der Endabschnitt 10 des zweiten Gehäuseteils 7 aufgeschoben, wobei die Innenbreite des Endabschnitts 10 kleiner als die von den beiden sich verbreiternden Vorsprüngen 8a definierte Maximalbreite ist. Der Endabschnitt 10 des zweiten Gehäuseteils 7 wird daher beim Überfahren der sich verbreiternden Vorsprünge 8a elastisch aufgeweitet und schnappt dadurch in der Endstellung hinter diese Vorsprünge 8a.

Beim Einschnappen hinter die Vorsprünge 8a kann sich der Endabschnitt 10 des zweiten Gehäuseteils 7 jedoch nicht wieder vollständig zurückverformen, sondern dieser schlägt unter elastischer Aufweitung an Kontaktflächen eines Endabschnitts 11 des ersten Gehäuseteils 6 an. Im Bereich dieser Kontaktflächen weist der erste Gehäuseteil 6 dazu eine größere Breite als im Bereich der Vertiefungen 9 auf.

Durch das Anliegen des Endabschnitts 10 des zweiten Gehäuseteils 7 unter elastischer Aufweitung und damit Vorspannung wird der Endabschnitt 11 und teilweise der sich daran anschließende Abschnitt des ersten Gehäuseteils 6 radial nach innen deformiert, wodurch sich der in dem ersten Gehäuseteil 6 ausgebildete Aufnahmeraum in diesen Abschnitten verkleinert. Dies führt zu einer klemmenden Fixierung des in diesen Abschnitten vorgesehenen Kabelmantels 12 des Kabels 2. Diese Fixierung dient zum einen als Zugentlastung für die Verbindung zwischen den Kontaktelementen 4 und den Leitern des Kabels 2 und soll zum anderen ein Verdrehen des Kabels 2 in dem Gehäuse verhindern.

Verbessert wird die Verbindung des Kabels 2 in dem Gehäuse noch durch einen in der Wand des Aufnahmeraums (um die Längsrichtung des Steckverbinders) umlaufenden, in der Nähe des Endabschnitts 11 angeordneten Vorsprung 13, der eine spitz zulaufende Querschnittsfläche aufweist. Dieser Vorsprung 13 dringt infolge der Deformation des ersten Gehäuseteils 6 in den Kabelmantel 12 ein und bildet dadurch eine Art formschlüssige Verbindung aus.

Die Adern 3 des Kabels 2 weisen auch in dem von dem Kabelmantel 12 befreiten Abschnitt innerhalb des Gehäuses eine verdrillte Anordnung auf. Dabei entspricht die Verdrillung in diesem Abschnitt möglichst derjenigen, die die Adern 3 innerhalb des Kabelmantels 12 aufweisen. Durch die Festlegung der steckseitigen Enden der Leiter in den Kontaktelementen 4, die wiederum innerhalb des Gehäuses fixiert sind, sowie durch die Sicherung des Kabelmantels 12 gegen ein Verdrehen durch die klemmende Fixierung kann in ausreichendem Maße sichergestellt werden, dass sich die Verdrillung in dem von dem Kabelmantel 12 befreiten Abschnitt des Kabels 2 nicht auflöst.

Die beiden Gehäuseteile 6, 7 des Steckverbinders 1 sind vollständig aus elektrisch nicht leitendem Kunststoff ausgebildet, wobei die einfache geometrische Form ein Spritzgießen vorteilhaft ermöglicht. Bei einer Entformungsrichtung, die senkrecht zu den Trennebenen ausgerichtet ist, weist lediglich der zweite Gehäuseteil 7 Hinterschnitte in Form von steckseitigen Durchgangsöffnungen 14 auf, die mit Hilfe eines Schiebers der Spritzgießform erzeugt werden können. Die Vorsprünge 8 stellen durch das Vorsehen von Entformungsvertiefungen 15 keine Hinterschnitte bei der Entformung dar.

Eine in das Gehäuse integrierte Schirmung für den Steckverbinder ist nicht vorgesehen. Infolge der im Wesentlichen bis zu den Kontaktelementen 4 fortgesetzten Verdrillung der Adern 3 ist das Übertragungsverhalten für Hochfrequenzsignale des Systems für viele Anwendungen ausreichend gut.

Zur Montage des Systems wird zunächst ein definierter Abschnitt des Kabels 2 von dem Kabelmantel 12 befreit. Dieser Abschnitt ist so bemessen, dass sich der Kabelmantel 12 im montierten Zustand mit definierter Länge bis in den Aufnahmeraum des Gehäuses erstreckt. Daraufhin werden die Adern 3 an ihrem steckseitigen Ende in definierten Abschnitten abisoliert, d.h. die Leiter der Adern 3 werden in diesen Abschnitten von Schutzhüllen befreit. Die abisolierten Enden der Leiter werden dann mit den Kontaktelementen 4 durch Crimpen verbunden. Daraufhin werden die Kontaktelemente 4 und der vorgesehene Kabelabschnitt in den ersten Gehäuseteil 6 eingelegt, wobei die vorgesehene Verdrillung des freigelegten Abschnitts der Ader 3 eingebracht wird. Eine bereits leichte Klemmung des Kabelmantels 12 in dem Endabschnitt 11 des ersten Gehäuseteils 6 infolge eines Übermaßes des Kabelmantels 12 sowie die Fixierung der Kontaktelemente 4 durch Rastverbindungen, die durch jeweils zwei Rastlaschen 16 erreicht wird, verhindern dabei bereits ein Auflösen der Verdrillung der freigelegten Adern 3. Daraufhin wird der zweite Gehäuseteil 7 in der bereits beschriebenen Art und Weise auf den ersten Gehäuseteil 6 aufgeschoben. Durch die dann verstärkte Fixierung des Kabelmantels 12 in dem Gehäuse infolge der radialen Deformation des ersten Gehäuseteils 6 wird die Zugentlastung realisiert und ein Auflösen der Verdrillung auch bei der späteren Nutzung des Systems mit relativ großen Handhabungskräften verhindert.

## Patentansprüche

1. Steckverbinder (1) mit einem Gehäuse und mindestens einem innerhalb des Gehäuses fixierten Kontaktelement (4), das zur Verbindung mit einer teilweise von einem Mantel umgebenen Litze eines Kabels (2) ausgebildet ist, wobei das Gehäuse zwei Gehäuseteile (6, 7) umfasst, die derart ausgebildet sind, dass sie zur Montage des Steckverbinders (1) aneinander gesetzt werden, **dadurch gekennzeichnet, dass** die Gehäuseteile derart ausgebildet sind, dass sie durch ein Verschieben in Längsrichtung des Steckverbinder (1) bis in eine Endstellung verbunden werden, wobei durch das Verschieben ein zur Aufnahme eines Abschnitts des Mantels (12) vorgesehener Teil zumindest eines der Gehäuseteile (6, 7) radial deformiert wird, um den Mantel (12) zu fixieren.

2. Steckverbinder (1) gemäß Anspruch 1, **dadurch gekennzeichnet, dass** der radial deformierbare Teil des Gehäuseteils (6, 7) einen Vorsprung (13) aufweist.

3. Steckverbinder (1) gemäß Anspruch 2, **dadurch gekennzeichnet, dass** der Vorsprung (13) teilkreisförmig und/oder im Querschnitt spitz zulaufend ausgebildet ist.

4. Steckverbinder (1) gemäß einem der vorhergehenden Ansprüche, **dadurch gekennzeichnet, dass** die Gehäuseteile (6, 7) in der Endstellung mittels einer Rastverbindung gegen ein Lösen in Längsrichtung des Steckverbinders (1) gesichert sind.

5. Steckverbinder (1) gemäß einem der vorhergehenden Ansprüche, **dadurch gekennzeichnet, dass** infolge des Verschiebens ein Vorsprung (8) eines der Gehäuseteile (6, 7) in eine Vertiefung (9) des anderen Gehäuseteils eingreift, so dass die Gehäuseteile (6, 7) in der Endstellung gegen ein Lösen in einer Richtung quer zur Längsrichtung des Steckverbinders (1) gesichert sind.

6. Steckverbinder (1) gemäß einem der vorhergehenden Ansprüche, **dadurch gekennzeichnet, dass** das Gehäuse vollständig aus elektrisch isolierendem Kunststoff ausgebildet ist.

7. Steckverbinder (1) gemäß einem der vorhergehenden Ansprüche, **gekennzeichnet durch** zwei parallel angeordnete Kontaktelemente (4).

8. System aus einem Steckverbinder (1) gemäß einem der vorhergehenden Ansprüche sowie einem Kabel (2) mit mindestens einer von einem Mantel umgebenen Litze.

9. System aus einem Steckverbinder (1) gemäß Anspruch 7 sowie einem Twisted-Pair-Kabel mit zwei von einem Mantel umgebenen, verdrillten Litzen.

10. System gemäß Anspruch 9, **dadurch gekennzeichnet, dass** die Litzen innerhalb des Gehäuses in einer die Verdrillung des Twisted-Pair-Kabels fortsetzenden Verdrillung geführt sind.

11. System gemäß Anspruch 10, **dadurch gekennzeichnet, dass** die Litzen bis direkt zu den Kontaktelementen (4) in der Verdrillung geführt sind.

## Claims

1. Plug connector (1) with a housing and at least one contact element (4) fixed within the housing which is designed for connection to a wire of a cable (2), said wire being partially surrounded by a cable jacket, wherein the housing comprises two housing sections (6, 7) which are so designed that in order to assemble the plug connector (1) they are being placed against each other, **characterised in that** the housing sections are so designed that they are connected by being moved relative to one another in the longitudinal direction of the plug connector (1) until they reach an end position, wherein, owing to the movement, a part of at least of one of the housing sections (6, 7) provided for receiving a portion of the jacket (12) is radially deformed in order to fix the jacket (12) in place.

2. Plug connector (1) according to claim 1, **characterised in that** the radially deformable part of the housing section (6, 7) includes a projection (13).

3. Plug connector (1) according to claim 2, **characterised in that** the projection (13) is partially circular in form and and/or tapers sharply in cross-section.

4. Plug connector (1) according to one of the preceding claims, **characterised in that** the housing sections (6, 7) are, in the end position, secured against disconnection in the longitudinal direction of the plug connector (1) by means of a snap-lock connection.

5. Plug connector (1) according to one of the preceding claims, **characterised in that** as a result of the relative movement a projection (8) on one of the housing sections (6, 7) engages in a recess (9) in the other housing section, so that the housing sections (6, 7) are, in the end position, secured against disconnection transversely to the longitudinal direction of the plug connector (1).

6. Plug connector (1) according to one of the preceding claims, **characterised in that** the housing is formed completely of electrically insulating plastic.

7. Plug connector (1) according to one of the preceding claims, **characterised by** two parallel contact elements (4).

8. System consisting of a plug connector (1) according to one of the preceding claims and a cable (2) with at least one wire surrounded by a jacket.

9. System consisting of a plug connector (1) according to claim 7 as well as a twisted-pair cable with two twisted wires surrounded by a jacket.

10. System according to claim 9, **characterised in that** the wires within the housing are laid in a twisted arrangement which continues the twisting of the twisted-pair cable.

11. System according to claim 10, **characterised in that** the wires are laid in the twisted arrangement directly up to the contact elements (4).

## Revendications

1. Connecteur à enfichage (1) comportant un boîtier et au moins un élément de contact (4) fixé à l'intérieur du boîtier et conçu pour la connexion avec un toron d'un câble (2), partiellement entouré par une gaine, le boîtier comprenant deux parties de boîtier (6, 7) qui sont réalisées de manière à venir l'une contre l'autre lors du montage du connecteur à enfichage (1), **caractérisé en ce que** les parties de boîtier sont réalisées de manière à être reliées par un déplacement en direction longitudinale du connecteur à enfichage (1) jusque dans une position de fin de course, et en raison du déplacement une partie prévue pour loger une portion de la gaine (12) de l'une au moins des parties de boîtier (6, 7) est radialement déformée pour fixer la gaine (12).

2. Connecteur à enfichage (1) selon la revendication 1, **caractérisé en ce que** la partie radialement déformable de la partie de boîtier (6, 7) présente une saillie (13).

3. Connecteur à enfichage (1) selon la revendication 2, **caractérisé en ce que** la saillie (13) est réalisée en forme de cercle partiel et/ou avec une section transversale qui converge en pointe.

4. Connecteur à enfichage (1) selon l'une des revendications précédentes, **caractérisé en ce que** dans la position de fin de course les parties de boîtier (6, 7) sont bloquées à l'encontre d'une désolidarisation en direction longitudinale du connecteur à enfichage (1) au moyen d'une liaison à enclenchement.

5. Connecteur à enfichage (1) selon l'une des revendications précédentes, **caractérisé en ce qu'**en raison du déplacement une saillie (8) de l'une des parties de boîtier (6, 7) vient s'engager dans un renfoncement (9) de l'autre partie de boîtier, de sorte que dans la position de fin de course les parties de boîtier (6, 7) sont bloquées à l'encontre d'une désolidarisation dans une direction transversale à la direction longitudinale du connecteur à enfichage (1).

6. Connecteur à enfichage (1) selon l'une des revendications précédentes, **caractérisé en ce que** le boîtier est réalisé complètement en une matière plastique électriquement isolante.

7. Connecteur à enfichage (1) selon l'une des revendications précédentes, **caractérisé par** deux éléments de contact (4) agencés parallèlement.

8. Système constitué par un connecteur à enfichage (1) selon l'une des revendications précédentes et par un câble (2) pourvu d'au moins un toron entouré par une gaine.

9. Système constitué par un connecteur à enfichage (1) selon la revendication 7 et par un câble à paire torsadée pourvu de deux torons torsadés entourés par une gaine.

10. Système selon la revendication 9, **caractérisé en ce que** les torons sont menés à l'intérieur du boîtier dans une torsion qui prolonge la torsion du câble à paire torsadée.

11. Système selon la revendication 10, **caractérisé en ce que** les torons sont menés dans la torsion jusqu'aux éléments de contact (4) directement.
